# EUROPÄISCHE PATENTANMELDUNG

(11) **EP 1 705 320 A1**
(43) Veröffentlichungstag der Anmeldung: **27.09.2006**
(21) Anmeldenummer: 05021495.6
(22) Anmeldetag: 30.09.2005
(51) Int. Cl.: E05B 3/06, E05B 1/00

(54) **Betätigungshandhabe**

(30) Priorität: 15.12.2004 DE 202004019465 U
(71) Anmelder: HOPPE AG, IT-39010 St. Martin i.P.(BZ) (IT)
(72) Erfinder: Schwienbacher, Ulrich, 39021 Latsch (IT); Marseiler, Franz, 39023 Laas (IT)
(74) Vertreter: Olbricht, Karl Heinrich

(57) **Zusammenfassung**

Der Handgriff (20) einer Betätigungshandhabe (10) für Türen, Fenster u. dgl. ist mit einem Ansatz (30) in/an einem Anschlagkörper (40) axialfest-drehbar gelagert, an dem sich eine den Griff-Ansatz (30) drehbar aufnehmende, rotationssymmetrische Lagerbuchse (50) abstützt. An ihrem Außenumfang (52) sind Vorsprünge (62), Rippen, Segmente o.dgl. ausgebildet, von denen wenigstens zwei in montierter Stellung den Anschlagkörper (40) rastend hintergreifen. Dieser nimmt die Lagerbuchse (50) in einer Ausnehmung (42) auf, deren Umfangsaussparungen (44) mit den Vorsprüngen (62) eine Bajonettverbindung bilden. Eine Verdrehsicherung (56) ist zwischen dem Anschlagkörper (40) und der Lagerbuchse (50) vorhanden, welche sich mit einem Flanschrand (58), Außenkragen o.dgl. am Anschlagkörper (40) abstützt und innen wenigstens zwei andere Vorsprünge (72), Rippen o.dgl. hat, die in montierter Stellung zusammen mit Flanschvorsprüngen (32) des Griff-Ansatzes (30) eine weitere Bajonettverbindung bilden. Die Verrastung des Griff-Ansatzes (30) sichert die Lagerbuchse (50) im Anschlagkörper (40). Der Griff-Ansatz (30) kann stirnseitig eine Ausnehmung (38) aufweisen, in die z.B. ein Vierkant zur Betätigung einer Schließmechanik einsetzbar ist.

## Beschreibung

Die Erfindung betrifft eine Betätigungshandhabe für Raumabschlußelemente wie z.B. Türen, Fenster u.dgl.

Betätigungshandhaben für Türen, Fenster u.dgl. haben gewöhnlich einen Handgriff, der mit einem Ansatz (Griffbund) axialfest-drehbar an einem Anschlagkörper befestigt ist, beispielsweise einem Türschild, einer Befestigungsplatte, einer Rosette o.dgl. Der Anschlagkörper wird meist mittels Schrauben an der Tür- oder Fensterrahmenfläche montiert. Eine Lagerbuchse (bevorzugt aus Kunststoff) zwischen Anschlagkörper und Griffbund sorgt für eine reibungsarme und stabile Drehlagerung des Handgriffs, dessen Griffbund zur Betätigung einer Riegelmechanik im Türblatt bzw. im Fensterrahmen stirnseitig einen Vierkantstift aufnimmt.

Zur axialen Festlegung des Handgriffs ist es bei Griffen aus metallischen Werkstoffen bekannt, diese durch Verbördelung mit der Anschlagplatte bzw. der Lagerbuchse zu verbinden (siehe beispielsweise DE-U1-74 31 689). Hierbei ist man jedoch stets auf gut umformbare Werkstoffe angewiesen, die meist teuer sind.

Andere Fügetechniken bedienen sich zusätzlicher Sicherungsmittel. So beschreibt beispielsweise DE-AS 1 272 162 einen Handgriff (Fensterolive), dessen Griffbund durch einen Sprengring gegen axiales Herausziehen aus der Anschlagplatte gesichert ist. Eine solche, gewöhnlich nicht lösbare Verbindung erfordert - neben der Bevorratung der Sicherungsmittel selbst - einen separaten werkzeuggebundenen Fügevorgang, was sich ungünstig auf die Herstellkosten auswirkt.

Bei Kunststoffgriffen sind darüber hinaus griffseitige Schnappverbindungen bekannt, die ebenfalls als unlösbare Verbindungen ausgebildet sind, wofür DE-U1-75 03 143 und EP-A1-0 406 566 als Beispiele zu nennen sind.

Weil der Handgriff werkseitig mit dem Anschlagkörper allgemein bereits fest verbunden ist, ergibt sich der Nachteil, daß die Handhaben beim Verpacken insgesamt viel Platz einnehmen, was sich sehr ungünstig auf Verpackungskosten und Lagerhaltung auswirkt. Letztere ist vor allem dann sehr aufwendig, wenn für verschiedene Türschilder oder Rosetten unterschiedliche Tür- bzw. Fenstergriffe vorgesehen sind. Da ein Handgriff nachträglich nicht mit einem anderen Anschlagkörper versehen werden kann, müssen die gewünschten Kombinationen entsprechend bevorratet sein.

Zur Abhilfe ist man dazu übergegangen, Handgriff und Anschlagkörper (gegebenenfalls mit einer separaten Rosetten- bzw. Schildabdeckung) getrennt auszubilden und zwischen den Bauteilen eine lösbare Rastverbindung vorzusehen, die eine bauseitige Montage des Griffs mit dem Anschlagkörper ermöglicht. DE-U1-200 07 818 schlägt hierzu vor, daß die Lagerbuchse endseitig auf den Griffbund aufgesteckt und mit diesem mittels einer Verriegelungsvorrichtung axial- und drehfest verbunden wird. Hierzu dienen Verriegelungselemente in Form von Kugeln, Stiften, Bolzen o.dgl., die durch Fügen des Vierkantstifts im Griffbund kraft- und/oder formschlüssig in korrespondierende Aussparungen der Lagerbuchse einbringbar sind. Durch Herausziehen des Vierkants aus dem Griffbund läßt sich der Handgriff von der Anschlagplatte lösen.

Ziel der Erfindung ist es, unter Überwindung der Nachteile des Standes der Technik eine Betätigungshandhabe zu schaffen, die mit einfachen Mitteln kostengünstig aufgebaut ist und eine werkzeuglose Verbindung von Drehhandhabe und Anschlagplatte ermöglicht. Die Verbindung soll jederzeit demontierbar, jedoch unter Betriebsbedingungen (an einer Tür oder einem Fenster) unlösbar sein und erhöhten Belastungen problemlos standhalten.

Hauptmerkmale der Erfindung sind in Anspruch 1 angegeben. Ausgestaltungen sind Gegenstand der Ansprüche 2 bis 20.

Bei einer Betätigungshandhabe für Raumabschlußelemente, mit einem Handgriff, der mit einem Ansatz in oder an einem Anschlagkörper axialfest-drehbar gelagert ist, und mit einer zwischen dem Handgriff und dem Anschlagkörper angeordneten Lagerbuchse, die sich an dem Anschlagkörper abstützt und den Ansatz des Handgriffs aufnimmt, sieht die Erfindung vor, daß die Lagerbuchse erste Elemente aufweist, mit denen sie in oder an dem Anschlagkörper befestigbar ist, und daß die Lagerbuchse zweite Elemente aufweist, die den Ansatz des Handgriffs axialfest-drehbar festlegen.

Die Lagerbuchse hat mithin nicht weniger als vier Funktionen. Sie dient der Selbstsicherung durch Fixierung in einem Türschild, der Lagerführung durch Drehaufnahme des Handgriffs bzw. des Ansatzes, ferner der Abstützung einer Schulter auf einem Ringflansch und der Axialsicherung mit Festlegung des Handgriffs in Axialrichtung. Je nach Ausführungsform kann noch eine Transportsicherungsfunktion hinzukommen, die durch Rastnasen realisiert ist. Der gesamte Beschlag besteht aus nur drei Teilen, nämlich dem Handgriff, dem Anschlagkörper und der Lagerbuchse. Es sind keine zusätzlichen Befestigungsteile oder sonstige Montagehilfsmittel erforderlich. Sehr vorteilhaft ist auch, daß sich der Handgriff ohne jegliches Werkzeug montieren und demontieren läßt, beispielsweise um ihn durch einen neuen oder anderen zu ersetzen.

Der Beschlag bestehend aus Türschild mit vormontierter Lagerbuchse und Handgriff läßt sich äußerst platzsparend verpacken, und zwar - je nach Kundenwunsch - getrennt oder vorkonfektioniert. Die Montage ist selbst für den Endverbraucher denkbar einfach, indem man Handgriff lediglich in die Lagerbuchse einsteckt und ihn durch Drehen um 90° sichert. Nach dem Befestigen des Anschlagkörpers und des Türschilds am Türblatt ist der Griff in der Lagerbuchse präzise und dauerhaft stabil geführt.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Seitenansicht einer Betätigungshandhabe vor der Montage,
- Fig. 2: eine Draufsicht auf ein Türschild,
- Fig. 3: eine Draufsicht auf eine Lagerbuchse,
- Fig..4: das Türschild von Fig. 2 mit eingesetzter Lagerbuchse,
- Fig. 5: das Türschild von Fig. 2 mit gesicherter Lagerbuchse,
- Fig. 6: das Türschild von Fig. 2 mit Lagerbuchse und eingesetztem Handgriff und
- Fig. 7: die Betätigungshandhabe von Fig. 1 in endmontierter Funktionsstellung.

Die in Fig. 1 allgemein mit 10 bezeichnete Betätigungshandhabe ist als Türbeschlag ausgebildet. Sie hat einen Handgriff 20, der nach erfolgter Montage axialfest-drehbar an einem Anschlagkörper 40 gelagert ist. Dieser ist beispielsweise ein längliches Türschild 41, das mittels (nicht dargestellter) Schrauben an einem (ebenfalls nicht gezeigten) Raumabschlußelement, namentlich einem Türblatt, befestigt wird.

Zwischen dem Handgriff 20 und dem Anschlagkörper 40 sitzt eine Lagerbuchse 50, die mit ersten Sicherungselementen 60 an dem Türschild 41 befestigt wird und ein Drehlager für den Handgriff 20 bildet, der in seiner Funktionsstellung von zweiten Sicherungselementen 70 innerhalb der Lagerbuchse 50 axial gesichert bzw. festgelegt ist. Die Sicherungselemente 60, 70 sind einstückig mit der Lagerbuchse 50, die bevorzugt aus Kunststoff gefertigt ist.

Der Handgriff 20 hat - wie Fig. 1 weiter zeigt - einen Griffhauptteil 22 sowie einen Griffhals 23, der an einer Schulter 24 in einen Ansatz 30 übergeht. Dieser bildet einen Griffbund mit einem zylindrischen Halsabschnitt 32 und einem ebenfalls zylindrischen Endabschnitt 33, der gegenüber dem Halsabschnitt 32 einen kleineren Außendurchmesser aufweist. Der Endabschnitt 33 trägt oder bildet endseitig zwei radial nach außen gerichtete flanschartige Vorsprünge 34, die kreis- oder ringsegmentförmig ausgebildet sind und zwischen sich und dem Halsabschnitt 32 eine Umfangsnut 35 begrenzen. Die Flanschvorsprünge 34 haben bevorzugt einen Zentriwinkel von etwa 90° und liegen in einem Winkelabstand von 180° einander gegenüber, so daß der Ansatz 30 bezogen auf seine Längsachse A insgesamt rotationssymmetrisch ausgebildet ist. Stirnseitig ist in den Ansatz 30 bzw. den Endabschnitt 33 ein Vierkantloch 38 eingebracht, das zur Betätigung einer Riegelmechanik im Türblatt einen Vierkantstift formschlüssig aufnimmt (vergl. Fig. 6 und 7).

Das Türschild 41 ist im wesentlichen rechteckig ausgebildet (siehe Fig. 2). Es hat zur Aufnahme der Lagerbuchse 50 eine runde Ausnehmung 42, die umfangsseitig zwei einander gegenüberliegend angeordnete Aussparungen 44 aufweist. Letztere sind als Kreis- oder Ringabschnitte ausgebildet mit einem Öffnungswinkel von jeweils etwa 90°. Seitlich sind in der Ausnehmung 42 zwei Rastvertiefungen 46 eingebracht, die gleichfalls einander gegenüberliegen. Die Ausnehmung 42 ist bezogen auf die Achse A ebenfalls rotationssymmetrisch.

Die in Fig. 3 näher gezeigte Lagerbuchse 50 hat einen Zylindermantel 51, der endseitig von einem angeformten, nach außen gerichteten ringförmigen Flanschrand 58 begrenzt wird. An seinem Außenumfang 52 trägt der Zylindermantel 51 ebenfalls nach außen gerichtete segmentförmige Vorsprünge 62, die zwischen sich und dem Flanschrand 58 eine (nicht näher bezeichnete) Umfangsnut begrenzen. Die als erste Sicherungselemente 60 dienenden Außenvorsprünge 62 haben bevorzugt einen Zentriwinkel von etwa 90° und liegen einander gegenüber. Mit gleichem Winkelabstand sind am Innenumfang 54 des Zylindermantels 51 nach innen gerichtete Segmentvorsprünge 72 ausgebildet, welche die zweiten Sicherungselemente 70 bilden und in Umfangsrichtung einen Öffnungswinkel von ebenfalls etwa 90° aufweisen.

Man erkennt in Fig. 3, daß die Segmentvorsprünge 72 und der Zylindermantel 51 eine rotationssymmetrische Ausnehmung 74 mit umfangsseitigen Aussparungen 76 begrenzen, die insgesamt ähnlich oder formgleich gestaltet sind wie der Endabschnitt 33 mit den Flanschvorsprüngen 34 des Griffbundes bzw. Ansatzes 40.

Die Segmentvorsprünge 72 liegen in Axialrichtung etwa auf halber Höhe des Zylindermantels 51. In gleicher Höhe sind innerhalb der Aussparungen 76 am Innenumfang 54 des Zylindermantels 51 Rastvorsprünge 78 ausgebildet, die beim Fügen des Handgriffs 20 mit den Flanschvorsprüngen 34 des Ansatzes 40 zusammenwirken. Zwischen den Rastvorsprüngen 78 ist achsparallel jeweils ein Schlitz vorhanden.

Die axiale Höhe der Segmentvorsprünge 72 und der Rastvorsprünge 78 entspricht - bis auf ein geringes Bewegungsspiel - der lichten Höhe der Umfangsnut 35 zwischen den Flanschvorsprüngen 34 und dem Halsabschnitt 32 am Ansatz 40. Die lichte Höhe der Umfangsnut an der Lagerbuchse 50 zwischen dem Flanschrand 58 und den Außenvorsprüngen 62 entspricht - bis auf ein geringes Bewegungsspiel - der Dicke bzw. Stärke des Türschildes im Bereich der Ausnehmung 42. Innerhalb der Umfangsnut zwischen dem Flanschrand 58 und den Außenvorsprüngen 62 sind etwa mittig zu diesen zwei radiale Rastnasen 57 vorgesehen, die formgleich zu den seitlichen Rastvertiefungen 46 in der Ausnehmung 42 im Türschild 41 gestaltet sind.

Die Montage und Funktionsweise der erfindungsgemäßen Betätigungshandhabe 10 ist anhand der Fig. 4 bis 7 ersichtlich.

Die Lagerbuchse 50 wird - wie Fig. 4 zeigt - zunächst von außen in die Ausnehmung 42 im Anschlagkörper 40 bzw. im Türschild 41 eingesteckt. Man erkennt hierbei, daß die Außenkontur der Sicherungselemente 60 bzw. der Außenvorsprünge 62 und des Zylindermantels 51 der Lagerbuchse 50 und die Innenkontur der Ausnehmung 42 mit ihren segmentförmigen Aussparungen 44 im wesentlichen formgleich, insbesondere rotationssymmetrisch gestaltet sind.

Verdreht man nun die Lagerbuchse 50 um die Längsachse A um 90°, indem man ein (nicht gezeigtes) Werkzeug an den gegenüberliegend angeordneten Schlitzen 59 im Zylindermantel 51 ansetzt, so hintergreifen die Außenvorsprünge 62 das Türschild 41 (Fig. 5). Die sich mit ihrem Flanschrand 58 außen am Türschild abstützende Lagerbuchse 50 wird somit am Anschlagkörper 40 gesichert. Hat die Lagerbuchse 50 ihre Endstellung erreicht, greifen zudem die Rastnasen 57 in die seitlichen Rastvertiefungen 46 der Ausnehmung 42 ein, wodurch eine Verdrehsicherung erreicht wird.

Nach dem Sichern der Lagerbuchse 50 im Türschild 41 wird der Handgriff 20 mit seinem Ansatz 40 in die Lagerbuchse 50 eingesteckt (siehe Fig. 6). Dabei hintergreifen die Flanschvorsprünge 34 die Rastvorsprünge 78 am Innenumfang 54 der Lagerbuchse 50 und an den seitlichen Flanschvorsprüngen 34, so daß der Handgriff 20 beispielsweise für den Transport gesichert ist. Die in der Zylinderwandung 51 ausgebildeten Schlitze 59 erleichtern das Einrasten und dienen gleichzeitig - wie erwähnt - als Eingriffselemente für ein Werkzeug zur Vormontage der Lagerbuchse 50 am Türschild 41.

Sitzt der Handgriff 20 in der Lagerbuchse 50, so wird er um etwa 90° um seine Achse A in die eigentliche Funktionsstellung gebracht (Fig. 7). Dabei hintergreifen die seitlichen Flanschvorsprünge 34 des Ansatzes 40 die nach innen gerichteten Segmentvorsprünge 72 der Lagerbuchse 50, wodurch der Handgriff 20 darin axial gesichert wird. Gleichzeitig sichern die Flanschvorsprünge 34 innerhalb der Lagerbuchse 50 die Verdrehsicherung 56 bzw. deren Rastelemente 46, 57.

Weil die Winkelverstellung des Handgriffs 20 bei Betätigung eines Türbeschlags 10 üblicherweise etwa 45° beträgt, gelangen die Sicherungselemente 70 und die Flanschvorsprünge 34 des Handgriffs 20 während des Betriebes nicht außer Eingriff, so daß der Handgriff 20 stets zuverlässig axialfest-drehbar gesichert ist.

Man erkennt, daß die ersten Sicherungselemente 60, 62 zusammen mit der Ausnehmung 42 und den Aussparungen 44 im Türschild 41 eine erste Renk- oder Bajonett-verbindung bilden, während durch die zweiten Sicherungselemente 70, 72 und die Flanschvorsprünge 34 des Handgriffs 20 eine zweite Renk- oder Bajonettverbindung zustandekommt. Die Lagerbuchse 50 sichert mithin nicht nur den Griff 20, sondern zugleich auch sich selbst in dem Anschlagkörper 40. Die gesamte Handhabe 10 besteht aus nur drei Elementen, nämlich dem Handgriff 20, dem Anschlagkörper 40 und der Lagerbuchse 50, die alle kostengünstig herstellbar und zugleich auch entsprechend den Gestaltungswünschen des Endkunden flexibel konfigurierbar sind. Zur Auslieferung muß lediglich die Lagerbuchse 50 vormontiert werden. Die Endmontage des Handgriffs 20 kann werkzeuglos durch den Kunden erfolgen.

Die Erfindung ist nicht auf eine der vorbeschriebenen Ausführungsformen beschränkt, sondern in vielfältiger Weise abwandelbar. Um die Stabilität weiter zu erhöhen, können die Sicherungselemente 60, 70 mit axialen oder radialen Schrägflächen versehen sein. Wichtig ist, daß die Lagerbuchse 50 nicht weniger als vier Funktionen hat. Sie dient
■ der Selbstsicherung durch Fixierung im Türschild 41;
■ der Lagerführung durch Drehaufnahme des Handgriffs 20 bzw. des Ansatzes 30;
■ der Abstützung der Schulter 24 auf dem Ringflansch 58; und
■ der Axialsicherung durch Festlegung des Handgriffs 20 in Axialrichtung.
Je nach Ausführungsform kommt noch eine Transportsicherungsfunktion hinzu, die durch die Rastnasen 78 realisiert ist. Es sind keine zusätzlichen Befestigungsteile oder sonstige Montagehilfsmittel erforderlich. Der Handgriff 20 läßt sich jederzeit ohne jegliches Werkzeug montieren und demontieren, um ihn beispielsweise durch einen neuen oder einen anderen zu ersetzen.

Das Türschild 41 mit der vormontierten Lagerbuchse 50 und Handgriff 20 lassen sich mithin äußerst platzsparend verpacken und zwar - je nach Kundenwunsch - getrennt oder vorkonfektioniert. Die Endmontage ist selbst für den Endverbraucher denkbar einfach, indem der Handgriff 20 lediglich in die Lagerbuchse 50 eingesteckt und durch Drehen um 90° gesichert wird. Nach dem Befestigen des Anschlagkörpers 40 bzw. des Türschilds 41 am Türblatt ist der Handgriff 20 in der Lagerbuchse 50 präzise und dauerhaft stabil geführt.

Zusammenfassend ist festzuhalten, daß eine Betätigungshandhabe 10 für Türen, Fenster u. dgl. in bevorzugter Ausführungsform einen Handgriff 20 hat, der mit einem Ansatz 30 in bzw. an einem Anschlagkörper 40 axialfest-drehbar gelagert ist, an dem sich eine den Griff-Ansatz 30 drehbar aufnehmende, rotationssymmetrische Lagerbuchse 50 abstützt. An ihrem Außenumfang 52 sind Vorsprünge 62, Rippen, Segmente o.dgl. ausgebildet, die in montierter Stellung den Anschlagkörper 40 hintergreifen, mit dem wenigstens zwei der Vorsprünge 62 verrastbar sind. Der Anschlagkörper 40 nimmt die Lagerbuchse 50 in einer Ausnehmung 42 auf, deren Umfangsaussparungen 44 mit den Vorsprüngen 62 eine Renk- oder Bajonett-Verbindung bilden. Eine Verdrehsicherung 56 ist zwischen dem Anschlagkörper 40 und der Lagerbuchse 50 vorhanden, die sich mit einem Flanschrand 58, Außenkragen o.dgl. am Anschlagkörper 40 abstützt. Am Innenumfang 54 hat die Lagerbuchse 50 wenigstens zwei Vorsprünge 72, Rippen o.dgl., die in montierter Stellung mit Flanschvorsprüngen 32 des Griff-Ansatzes 30 zusammenwirken, welche mit den Vorsprüngen 72 der Lagerbuchse 50 eine weitere Renk- oder Bajonett-Verbindung bilden. Der Griff-Ansatz 30 ist mit der Lagerbuchse 50 verrastbar, indem seine Vorsprünge 32 am Innenumfang 54 der Lagerbuchse 50 angreifen, wodurch diese im Anschlagkörper 40 gesichert wird. Der Griff-Ansatz 30 kann stirnseitig eine Ausnehmung 38 aufweisen, in die zur Betätigung einer Schließmechanik ein Betätigungs-Mehrkant einfügbar ist, insbesondere ein Vierkant.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

### A Längsachse

- 10: Betätigungshandhabe
- 20: Handgriff
- 22: Griffhauptteil
- 23: Griffhals
- 24: Schulter
- 30: Ansatz
- 32: Halsabschnitt
- 33: Endabschnitt
- 34: Flanschvorsprung
- 35: Umfangsnut
- 38: Vierkantloch
- 40: Anschlagkörper
- 41: Türschild
- 42: Ausnehmung
- 44: Aussparung
- 46: Rastvertiefung
- 50: Lagerbuchse
- 51: Zylindermantel
- 52: Außenumfang
- 54: Innenumfang
- 56: Verdrehsicherung
- 57: Rastnase
- 58: Flanschrand
- 59: Schlitz
- 60: erste Sicherungselemente
- 62: Außenvorsprung
- 70: zweite Sicherungselemente
- 72: Innenvorsprung
- 74: Ausnehmung
- 76: Aussparung
- 78: Rastvorsprung

## Patentansprüche

1. Betätigungshandhabe (10) für Raumabschlußelemente, mit einem Handgriff (20), der mit einem Ansatz (30) in oder an einem Anschlagkörper (40) axialfest-drehbar gelagert ist, und mit einer zwischen dem Handgriff (20) und dem Anschlagkörper (40) angeordneten Lagerbuchse (50), die sich an dem Anschlagkörper (40) abstützt und den Ansatz (30) des Handgriffs (20) aufnimmt, **dadurch gekennzeichnet, daß** die Lagerbuchse (50) erste Elemente (60) aufweist, mit denen sie in oder an dem Anschlagkörper (40) befestigbar ist, und daß die Lagerbuchse (50) zweite Elemente (70) aufweist, die den Ansatz (30) des Handgriffs (20) axialfest-drehbar festlegen.

2. Betätigungshandhabe nach Anspruch 1, **dadurch gekennzeichnet, daß** die Lagerbuchse (50) in Bezug auf ihre Längsachse (A) rotationssymmetrisch ausgebildet ist.

3. Betätigungshandhabe nach Anspruch 1 oder 2, **dadurch gekennzeichnet, daß** die ersten Elemente (60) am Außenumfang (52) der Lagerbuchse (50) ausgebildet sind.

4. Betätigungshandhabe nach einem der Ansprüche 1 bis 3, **dadurch gekennzeichnet, daß** die ersten Befestigungselemente (60) der Lagerbuchse (50) Vorsprünge (62), Rippen, Segmente o.dgl. sind, die den Anschlagkörper (40) in montierter Stellung hintergreifen.

5. Betätigungshandhabe nach Anspruch 4, **dadurch gekennzeichnet, daß** umfangsseitig wenigstens zwei Vorsprünge (62) vorgesehen sind.

6. Betätigungshandhabe nach einem der Ansprüche 1 bis 5, **dadurch gekennzeichnet, daß** die ersten Befestigungselemente (60) der Lagerbuchse (50) mit dem Anschlagkörper (40) verrastbar sind.

7. Betätigungshandhabe nach einem der Ansprüche 1 bis 6, **dadurch gekennzeichnet, daß** in dem Anschlagkörper (40) eine Ausnehmung (42) zur Aufnahme der Lagerbuchse (50) vorgesehen ist.

8. Betätigungshandhabe wenigstens nach Anspruch 4 und 7, **dadurch gekennzeichnet, daß** die Ausnehmung (42) umfangsseitig Aussparungen (44) zur Aufnahme der Vorsprünge (62) der Lagerbuchse (50) aufweist.

9. Betätigungshandhabe nach Anspruch 8, **dadurch gekennzeichnet, daß** die Aussparungen (44) des Anschlagkörpers (40) und die Vorsprünge (62) der Lagerbuchse (50) eine Renk- oder Bajonettverbindung bilden.

10. Betätigungshandhabe nach einem der Ansprüche 1 bis 9, **dadurch gekennzeichnet, daß** zwischen der Lagerbuchse (50) und dem Anschlagkörper (40) eine Verdrehsicherung (56) ausgebildet ist.

11. Betätigungshandhabe nach einem der Ansprüche 1 bis 10, **dadurch gekennzeichnet, daß** sich die Lagerbuchse (50) mit einem Flanschrand (58), Außenkragen o.dgl. an dem Anschlagkörper (40) abstützt.

12. Betätigungshandhabe nach einem der Ansprüche 1 bis 11, **dadurch gekennzeichnet, daß** die Lagerbuchse (50) den Ansatz (30) des Handgriffs (20) drehbar aufnimmt.

13. Betätigungshandhabe nach einem der Ansprüche 1 bis 12, **dadurch** gekennzeich net, daß die zweiten Befestigungselemente (70) am Innenumfang (54) der Lagerbuchse (50) ausgebildet sind.

14. Betätigungshandhabe nach Anspruch 13, **dadurch gekennzeichnet, daß** die zweiten Befestigungselemente (70) der Lagerbuchse (50) Vorsprünge (72), Rippen o.dgl. sind, die mit an dem Ansatz (30) des Handgriffs (20) ausgebildeten Flanschvorsprüngen (32) in montierter Stellung zusammenwirken.

15. Betätigungshandhabe nach Anspruch 14, **dadurch gekennzeichnet, daß** im Innenumfang (54) wenigstens zwei Vorsprünge (72) vorgesehen sind.

16. Betätigungshandhabe nach Anspruch 14 oder 15, **dadurch gekennzeichnet, daß** die Vorsprünge (33, 34) des Ansatzes (30) und die Vorsprünge (72) der Lagerbuchse (50) eine weitere Renk- oder Bajonettverbindung bilden.

17. Betätigungshandhabe nach einem der Ansprüche 1 bis 16, **dadurch gekennzeichnet, daß** der Ansatz (30) des Handgriffs (20) mit der Lagerbuchse (50) verrastbar ist.

18. Betätigungshandhabe nach Anspruch 17, **dadurch gekennzeichnet, daß** die Vorsprünge (32) des Ansatzes (30) mit dem Innenumfang (54) der Lagerbuchse (50) verrastbar sind.

19. Betätigungshandhabe nach einem der Ansprüche 1 bis 18, **dadurch gekennzeichnet, daß** der Handgriff (20) bzw. der Ansatz (30) die Lagerbuchse (50) im Anschlagkörper (40) sichert.

20. Betätigungshandhabe nach einem der Ansprüche 1 bis 19, **dadurch gekennzeichnet, daß** der Ansatz (30) des Handgriffs (20) stirnseitig eine Ausnehmung (38) aufweist, in die ein Betätigungs-Mehrkant zur Betätigung einer Schließmechanik einsetzbar ist, insbesondere eine Vierkant.
